# FASCICULE DE BREVET EUROPEEN

(11) **EP 0 542 224 B1**
(45) Date de publication et mention de la délivrance du brevet: **19.06.1996**
(21) Numéro de dépôt: 92119279.5
(22) Date de dépôt: 11.11.1992
(51) Int. Cl.: B66F 3/12

(54) **Cric mécanique élévateur d'automobiles**
Mechanischer Wagenheber
Mechanical jack for vehicles

(30) Priorité: 12.11.1991 ES 9103357 U
(43) Date de publication de la demande: 19.05.1993
(73) Titulaire: TUB S.A., E-08960 Sant Just Desvern (ES)
(72) Inventeur: Calafi Moline, Salvador, 08017 Barcelona (ES)
(74) Mandataire: Schwepfinger, Karl-Heinz, Dipl.-Ing.

(56) Documents cités:
- EP-A- 0 332 565
- EP-A- 0 340 551
- WO-A-86/06707
- GB-A- 04 691
- GB-A- 2 070 560
- US-A- 4 802 653
- GB-A-Q4691 (GREGORY)

## Description

L'invention concerne un cric mécanique élévateur d'automobiles, du type comprenant quatre bras articulés entre eux et disposés en forme de parallélogramme, doté d'une vis située sur une diagonale, à laquelle vient s'unir, par son extrémité arrière, un élément permettant de lui imprimer des révolutions; cette vis étant également dotée d'éléments d'appui, de préférence par le biais d'un roulement, et d'éléments de vissage, tous ces éléments étant situés sur les sommets avant et arrière du parallélogramme; sur un prolongement vers l'avant du bras supérieur arrière du parallélogramme, ce cric présentant un étrier d'appui et de support du véhicule correspondant, le bras inférieur arrière du parallélogramme, qui part de son sommet arrière, étant prolongé dans sa partie inférieure, formant ainsi la patte de support du cric, laquelle est articulée à un pied d'appui au sol; les éléments de vissage de la vis consistant en une pièce faisant fonction d'écrou, traversée par la vis et dotée de deux tourillons transversaux et opposés, basculant lorsque ses deux tourillons viennent se loger dans deux ouvertures situées selon un axe transversal, et disposées sur les extrémités supérieures des deux côtés, parallèles et situées sur des plans verticaux, du bras inférieur arrière du parallélogramme.

Un cric mécanique élévateur d'automobiles de ce type est connue du document WO 86/06707.

L'objet de la presente invention est d'ameliorer les performances d'un cric mécanique élévateur d'automobiles de ce type.

Conformement l'invention, un cric mécanique élévateur d'automobiles de ce type est caractérisé en ce que ces deux ouvertures sont constituées par des emboutis cylindriques courts qui traversent, à leur tour et vers la partie intérieure, deux orifices circulaires s'ouvrant sur les deux ailes extrêmes, parallèles et situées sur des plans verticaux, du bras portant l'étrier, à l'opposé de ce dernier, et en ce que les éléments de vissage consistent en une matière plastique

Le cric mécanique élévateur d'automobiles qui fait l'objet du présent invention apporte, entre autres, les avantages suivants: l'écrou s'appuie et est guidé par l'intermédiaire de ses deux tourillons transversaux, sur les deux emboutis cylindriques, qui sont continus et sans découpes, chose qui en augmente la durée et en diminue le frottement par rapport aux crics conventionnels; en effet, dans ces derniers, les appendices de l'écrou traversent des orifices partiellement ouverts ou ajourés (découpes en arc de cercle avec ouvertures vers l'extérieur, délimitées par des bords en forme de crochets ou de protubérances, pour permettre le montage de l'écrou sur le bras correspondant); ces orifices décrivent des arêtes qui entravent et gênent les mouvements de basculage ou de rotation de l'écrou, avec les inconvénient que l'on sait; autres avantages du cric qui fait l'objet du présent invention: moins de frottement entre la vis et l'écrou, la matière plastique employée pour la fabrication de ce dernier possédant des propriétés autolubrifiantes; diminution des efforts à faire pour élever le véhicule, graissage d'entretien inutile, ce qui permet d'éviter que le cric se bloque faute de lubrification, chose qui arrive fréquemment étant donné que l'usager tend à négliger cet outil -cric mécanique- qu'il n'utilise qu'en de rares occasions, où le mauvais état de l'outil est pourtant critique puisqu'il entraîne l'immobilisation de l'automobile (crevaisons, éclatement, etc. des pneumatiques).

Conformément au présent invention, le cric mécanique offre les avantages décrits plus haut, plus un certain nombre d'autres que l'on déduira aisément de l'exemple de réalisation détaillé plus loin pour faciliter la compréhension des caractéristiques exposées ci-dessus, tout en les complétant de diverses précisions et des dessins ci-joints, donnant, à titre purement indicatif et non limitatif, un exemple de cas d'utilisation pratique du cric mécanique qui fait l'objet du présent Modèle d'Utilité.

### BRÈVE DESCRIPTION DES DESSINS

Parmi les dessins joints au présent Modèle d'Utilité, la figure 1 représente une vis en élévation latérale du cric dans la position partiellement dépliée qu'on doit lui donner pour le situer sous la carrosserie du véhicule (non représentée); la figure 2 représente une vue en plan du bras supérieur arrière du cric avec ses deux ailes extrêmes repliées vers dehors; l'écrou ainsi que les deux ailes extrêmes supérieures du bras inférieur arrière du cric y sont dessinés en position séparée à seule fin de représenter l'écrou tel qu'il est avant le montage. La figure 3 correspond aux mêmes éléments que la figure 2, mais ne montre que le bout du bras supérieur arrière avec l'écrou monté entre les extrémités de ce dernier et les deux extrémités du bras inférieur arrière séparées; la figure 4 correspond à une section (IV-IV) de la figure 1 et représente l'écrou, définitivement monté sur les extrémités des bras supérieur et inférieur arrière du cric; la figure 5 correspond à une section (V-V) de la figure 1 et montre en détail un élément d'union complémentaire entre les deux profilés parallèles du bras inférieur arrière du cric.

### DESCRIPTION D'UNE RÉALISATION SELON L'INVENTION

Conformément aux figures susmentionnées, le cric mécanique élévateur d'automobiles présente quatre bras - 1-, -2-, -3-, et -4- (figure 1) articulés les uns aux autres qui forment un parallélogramme doté d'une vis -5-située sur une diagonale du parallélogramme, diagonale dont l'angle de positionnement varie pendant l'actionnement du cric, de la position de repli total -pour le ranger ou le situer dans le logement prévu à son intention dans l'automobile- jusqu'a la position d'élévation maximum de l'automobile à laquelle il est appliqué, et vice-versa.

Sur l'extrémité arrière de la vis -5-, vient s'articuler une manivelle -6-, permettant à l'usager de faire tourner la vis pour obtenir le développement ou le repli, autrement dit élever ou faire redescendre l'étrier -7- du cric et, par conséquent, la carrosserie de l'automobile à laquelle celui-ci est appliqué. Dans cet exemple, la manivelle -6- est inséparablement articulée à l'extrémité arrière de la vis -5-, où des butées assurent sa position de travail; cependant, la rotation de la vis -5- pourrait être assurée par d'autres moyens divers, y compris par un élément d'union séparable ou démontable, placé entre la manivelle, ou une pièce similaire, et l'extrémité arrière de la vis.

La vis -5- est supportée par des éléments d'appui pouvant consister en un roulement -8-, semblable à celui de la figure 1, ou d'autres éléments susceptibles de maintenir l'extrémité avant de la vis en position, tout en facilitant sa rotation par rapport au sommet avant du parallélogramme du cric; cette vis vient se visser sur des éléments de vissage ou écrous -9- (figures 1 et 4) qui lui permettent de se déplacer par rapport au sommet arrière du parallélogramme du cric, en fonction du sens de rotation que l'on imprime à la manivelle -6-. L'emplacement du roulement, ou pièce similaire, et de l'écrou pourrait être inversé; dans ce cas, l'écrou viendrait se placer sur le sommet avant du parallélogramme et le roulement sur le sommet arrière.

Près du sommet supérieur du cric et, de préférence, dans le prolongement du bras supérieur arrière -1-, se trouve l'étrier -7- destiné à supporter l'automobile. Dans le présent exemple, cet étrier adopte une configuration cannelée circulaire ouverte et possède des rebords libres, repliés vers l'extérieur, en forme d'Oméga majuscule (inversé); une fois monté, cet étrier peut osciller ou basculer, selon un axe transversal, par rapport à l'extrémité libre du bras -1-. A cet effet, ladite extrémité porte des éléments de connexion avec l'étrier, lesquels facilitent la rotation de ce dernier, sans lui permettre de se déplacer dans le sens transversal. Évidemment, l'étrier -7- pourrait être fixe et non rotatif, de type courant dans les deux cas. L'étrier -7-peut adopter n'importe quelle autre configuration courante, les formes en "V" ou en "U" notamment, décrivant ainsi un canal dans lequel vient se loger librement la bordure inférieure que la carrosserie de l'automobile présente à cet effet dans la partie inférieure, les étriers en question étant fixes ou articulés à l'extrémité libre du bras -1-, lequel, dans ce cas, présente une ou plusieurs coupes où vient se loger l'étrier correspondant. Quoi qu'il en soit, l'étrier pourrait également présenter une autre forme susceptible de s'adapter à la partie inférieure de la carrosserie de l'automobile.

Le bras inférieur arrière -2-, qui part du sommet arrière du parallélogramme du cric, présente un prolongement inférieur -2a- qui constitue la patte de support du cric proprement dite, sépare le parallélogramme du sol et l'élève. Cette patte s'articule à un pied -10- d'appui au sol ou tout autre surface. Afin de limiter les mouvements d'articulation entre la patte et le pied du cric, on peut disposer des éléments de butée, lesquels peuvent être soit additionnels, soit imposés par la configuration du rebord inférieur du prolongement -2a-, comme on le voit sur la figure 1; il peut également y avoir des éléments élastiques, comme le montre la figure 1, destinés à maintenir le pied en position repliée par rapport au prolongement -2a-; lorsque le cric, en position de travail, élève progressivement l'automobile à laquelle il est appliqué, le bras -2- et son prolongement -2a- basculent (vers la gauche, sur la figure 1), et se redressent en approchant de la verticale, neutralisant la force contraire de l'élément élastique mentionné plus haut.

Les éléments de vissage de la vis -5- consistent en une pièce de matière plastique faisant fonction d'écrou -9-(figures 2, 3 et 4), laquelle est traversée par la vis et dotée de deux tourillons -11- et -12- transversaux et opposés, cet écrou étant basculable par l'introduction des deux tourillons en emboutis cylindriques courts -13- et -14- qui sont situés selon un axe transversal et disposés, respectivement et vers la partie interne, sur les extrémités supérieures gauche -2b- et droite -2c- des deux côtés, parallèles et situés sur des plans verticaux, du bras inférieur arrière -2- du parallélogramme.

Les deux emboutis cylindriques -13- et -14- traversent, à leur tour, deux orifices circulaires -15- et -16- qui sont situés sur chacune des ailes ou extrémités gauche - 1b- et droite -1c-, parallèles et sur des plans verticaux, du bras -1- supérieur arrière portant l'étrier -7-, mais en sens contraire à ce dernier.

La figure 2 est une illustration hypothétique du bras supérieur arrière -1-, avec ses ailes ou extrémités -1b- et -1c- ouvertes ou en position divergente, pour recevoir, dans leurs orifices circulaires internes -15- et -16-, les tourillons transversaux -11- et -12- de l'écrou -9-, ainsi que les extrémités supérieures gauche -2b- et droite -2c- du bras inférieur arrière -2-, avec leurs emboutis cylindriques respectifs tournés vers l'intérieur -13- et -14-. Sur la figure 3, pure illustration hypothétique également, on voit l'écrou monté, ses tourillons traversant les orifices circulaires des ailes extrêmes gauche -1b- et droite -1c- du bras -1-; ici, les extrémités supérieures gauche -2b- et droite -2c- du bras 2, et leurs emboutis cylindriques - 13- et -14- ne sont pas encore montés.

Sur la figure 4, on observe le montage définitif des éléments en question, vis -5- et manivelle d'actionnement - 6- compris; on constate que l'écrou -9-, sur lequel se visse -en le traversant- la vis -5-, peut basculer grâce aux tourillons transversaux -11- et -12- lesquels sont supportés et guidés dans leur rotation par les emboutis cylindriques disposés sur les extrémités gauche --2b- et droite -2c- du bras inférieur arrière -2-, emboutis qui, à leur tour, traversent deux orifices circulaires disposés sur les ailes ou extrémités gauche -1b- et droite -1c- du bras supérieur arrière -1-; ces emboutis font également fonction d'éléments d'articulation entre les deux bras -1- et -2-; le diamètre intérieur des orifices circulaires -15- et -16- du bras -1- dépend du diamètre extérieur des emboutis cylindriques -13- et -14- du bras inférieur arrière -2-.

La figure 5 montre un détail correspondant à un élément de connexion complémentaire entre les deux côtés du bras inférieur arrière -2-, élément qui se compose d'un goujon -17- qui traverse les deux côtés du bras -2- et vient se fixer sur leur face externe, par exemple par rivetage ou refoulage; il traverse également une douille -18- qui l'entoure et fait fonction de séparateur entre les dits côtés du bras -2-. Cet élément de connexion complémentaire n'est pas forcément indispensable et peut être éliminé en fonction de la structure précise qu'adoptent le bras inférieur arrière -2- et sa patte -2a-.

Dans la réalisation du cric mécanique élévateur d'automobiles qui fait l'objet du présent Modèle d'Utilité, il est à remarquer que sont applicables toutes les variantes de détails que l'expérience et la pratique peuvent conseiller en matière de formes et de dimensions, (absolues comme relatives), de matériaux et autres particularités complémentaires; sur le plan de la construction, on peut également introduire toutes les modifications de détails qui s'avéreront essentiellement compatibles avec le contenu du présent Modèle d'Utilité, contenu résumé dans les revendications suivantes.

## Revendications

1. Cric mécanique élévateur d'automobiles, du type comprenant quatre bras (1, 2, 3, 4) articulés entre eux et disposés en forme de parallélogramme, doté d'une vis (5) située sur une diagonale, à laquelle vient s'unir, par son extrémité arrière, un élément (6) permettant de lui imprimer des révolutions; cette vis (5) étant également dotée d'éléments d'appui, de préférence par le biais d'un roulement (8), et d'éléments de vissage (9), tous ces éléments étant situés sur les sommets avant et arrière du parallélogramme; sur un prolongement vers l'avant du bras supérieur arrière du parallélogramme, ce cric présentant un étrier d'appui (7) et de support du véhicule correspondant, le bras inférieur arrière (2) du parallélogramme, qui part de son sommet arrière, étant prolongé dans sa partie inférieure, formant ainsi la patte de support du cric, laquelle est articulée à un pied d'appui (10) au sol; les éléments de vissage de la vis (5) consistant en une pièce faisant fonction d'écrou (9), traversée par la vis (5) et dotée de deux tourillons (11, 12) transversaux et opposés, basculant lorsque ses deux tourillons (11, 12) viennent se loger dans deux ouvertures (13, 14) situées selon un axe transversal, et disposées sur les extrémités supérieures des deux côtés, parallèles et situées sur des plans verticaux, du bras inférieur arrière (2) du parallélogramme; caractérisé en ce que ces deux ouvertures sont constituées par des emboutis cylindriques courts (13, 14) qui traversent, à leur tour et vers la partie intérieure, deux orifices circulaires s'ouvrant sur les deux ailes extrêmes, parallèles et situées sur des plans verticaux, du bras (1) portant l'étrier (7), à l'opposé de ce dernier, et en ce que les éléments de vissage (9) consistent en une matière plastique.

## Claims

1. Mechanical jack for lifting motor vehicles, of the type comprising four arms (1, 2, 3, 4) articulated to one another and arranged in the shape of a parallelogram, provided with a screw (5) situated on a diagonal with an element (6) joined to its rear for imparting rotations thereto; the screw (5) also having bearing elements, preferably in the form of a rolling bearing (8), and screwing elements (9), all of these elements being situated at the front and rear vertices of the parallelogram; the jack having, on a forward extension of the upper rear arm of the parallelogram, a bearing stirrup (7) for supporting the corresponding vehicle, the lower rear arm (2) of the parallelogram which extends from its rear vertex being extended in its lower portion thus forming the support leg of the jack which is articulated to a foot (10) bearing on the ground; the screwing elements of the screw (5) consisting of an element having the function of a nut (9) through which the screw (5) extends and which has two transverse and opposed bearing necks (11, 17), the nut being able to tilt when its two bearing necks (11, 12) are housed in two openings (13, 14) situated on a transverse axis and arranged on the upper ends of the two parallel sides of the lower rear arm (2) of the parallelogram which are situated in vertical planes, characterized in that these two openings are constituted by short cylindrical sleeves (13, 14) which in turn extend towards the lower portion through two circular holes opening in two parallel end flanges, situated in vertical planes, of the arm (1) carrying the stirrup (7), at the opposite end to the latter, and in that the screwing elements (9) are made of a plastics material.

## Patentansprüche

1. Mechanischer Wagenheber für Kraftfahrzeuge, mit vier Armen (1, 2, 3, 4), die aneinander angelenkt und in der Form eines Parallelogramms angeordnet sind, versehen mit einer in einer Diagonalen angeordneten Schraube (5), mit deren hinterem Ende ein Element (6) verbunden ist, mit dem sie gedreht werden kann, wobei diese Schraube (5) auch mit Abstützelementen versehen ist, vorzugsweise mit einem Wälzlager (8), und mit Schraubelementen (9), wobei alle diese Elemente an der vorderen und der hinteren Spitze des Parallelogramms angeordnet sind, wobei der Wagenheber an einer Verlängerung des oberen hinteren Armes des Parallelogramms nach vorne einen Bügel (7) für das Halten und das Tragen des entsprechenden Fahrzeugs aufweist, wobei der untere hintere Arm (2) des Parallelogramms, von dessen hinterer Spitze er ausgeht, an seinem unteren Abschnitt verlängert ist, wodurch das Trägerbein des Wagenhebers gebildet ist, das an einem Fuß (10) zum Abstützen am Boden angelenkt ist, wobei die Schraubelemente der Schraube (5) aus einem Teil bestehen, das die Funktion einer Mutter (9) hat, die von der Schraube (5) durchquert wird, mit zwei zueinander entgegengesetzten Querzapfen (11, 12) versehen ist und verschwenkt wird, wenn ihre beiden Zapfen (11, 12) in zwei Öffnungen (13, 14) eingebracht werden, die entlang einer Querachse gelegen und an den oberen Enden von zwei parallelen, in vertikalen Ebenen gelegenen Seiten des unteren hinteren Armes (2) des Parallelogramms angeordnet sind, dadurch gekennzeichnet, daß die beiden Öffnungen durch zylindrische kurze Ansätze (13, 14) gebildet sind, die wiederum zum inneren Bereich hin zwei kreisförmige Öffnungen durchqueren, die sich an den beiden parallelen, in vertikalen Ebenen liegenden Endflügel des den Bügel (7) tragenden Armes (1) an dem zum Bügel entgegengesetzten Ende öffnen, und daß die Schraubelemente (9) aus einem Kunststoffmaterial sind.
